# EUROPÄISCHE PATENTSCHRIFT

(11) **EP 0 012 322 B1**
(45) Veröffentlichungstag und Bekanntmachung des Hinweises auf die Patenterteilung: **06.01.1982**
(21) Anmeldenummer: 79104862.2
(22) Anmeldetag: 04.12.1979
(51) Int. Cl.: B22F 7/08, B21K 25/00, F42B 13/48

(54) **Verfahren zur Herstellung metallischer Formkörper, insbesondere Geschosse, mit in metallischer Bettungsmasse eingelagerten diskreten Teilchen**
Process for producing metallic objects, in particular projectiles, by incorporating discrete particles in a metallic matrix material
Procédé pour fabriquer des produits métalliques, notamment des projectiles, en incorporant des particules distinctes dans une masse d'enrobage métallique

(30) Priorität: 06.12.1978 DE 2852658
(43) Veröffentlichungstag der Anmeldung: 25.06.1980
(73) Patentinhaber: DIEHL GMBH & CO., 90478 Nürnberg (DE)
(72) Erfinder: Weber, Adolf, D-8561 Neunkirchen (DE); Rhau, Siegfried, D-8500 Nürnberg (DE)
(74) Vertreter: Hofmann, Gerhard, Dipl.-Ing. Patentassessor

## Beschreibung

Die Erfindung bezieht sich auf ein Verfahren zur Herstellung metallischer Formkörper mit in metallischer Bettungsmasse eingelagerten diskreten Teilchen.

Nach der DE-C-2460 013 ist ein Verfahren zum Herstellen von Formkörpern mit in metallischer Bettungsmasse eingelagerten diskreten Teilchen bekannt. Die Teilchen sind an einem metallischen Träger befestigt und mit einer Bettungsmasse aus einem Metallpulver umhüllt. Der Träger wird mit dem Teilchen der Umhüllung isostatisch verpreßt und anschließend gesintert. Nach diesem Verfahren hergestellte Splitterkörper für Geschosse zeigen eine gute Splitterwirkung. Die Herstellung dieser Splitterhülle ist jedoch wirtschaftlich aufwendig, da nach dem Sintern in der Außenhülle häufig Unebenheiten von mehreren Millimetern vorhanden sind, die durch ein zerspanendes Bearbeitungsverfahren beseitigt werden müssen. Um die vorgesehene Kallbergröße einhalten zu können, muß daher der Roh-Außendurchmesser der Splitterhülle relativ groß gewählt werden, um derartige Mängel beseitigen zu können. Der Zerspanungsanteil an der Splitterhülle ist daher relativ hoch. Daneben ist die Splitterwirkung nicht in jedem Fall reproduzierbar, da beim Preßvorgang die Bettungsmasse unterschiedlich tief in die Zwischenräume zwischen den Teilchen gelangt.

Nachteilig ist auch, daß der Sintervorgang die metallurgischen Eigenschaften der verwendeten Werkstoffe wie Härte, Zähigkeit beeinträchtigen kann. Außerdem begrenzt der genannte thermische Prozeß die Anzahl der für diskrete Teilchen in Frage kommenden Werkstoffe.

Weiterhin ist durch die DE-C-2129196 ein Splitterkörper für Splittergeschosse bekannt. Zwischen zwei ineinander angeordneten Rohrkörpern sind kugelförmige Splitter eingefüllt. Durch Hochdruckumformung des Innenrohrkörpers wird dieser in die Hohlräume zwischen den Splittern eingepreßt. Dabei werden die Rohrkörper vorfragmentiert und mit den Splittern zu einer Splitterhülle zusammenplattiert. Die Hochdruckumformung kann schockartig, z. B. durch Explosionsumformung oder aber durch Pressen mittels eines Kalibrierbolzens erfolgen.

Eine derartige Umformung hat den Nachteil, daß wegen des sich innerhalb einer zu großen Bandbreite bewegenden Verformungsgrades die Splitterwirkung nicht im erforderlichen Ausmaß reproduzierbar ist, daß durch die auf die Splitterhülle nicht gleichmäßig zu verteilende Umformkraft sehr hohe spezifische Flächendrücke auftreten, die die Kugeln aus beispielsweise gehärtetem Stahl, wie Kugellagerstahl, zerbrechen und daß die Umformung das Material der Innenhülle über die Streckgrenzen hinaus beansprucht und dadurch eine nicht vorhersehbare Minderung der Festigkeit vorliegt. Diese Minderung beeinflußt auch die Splitterwirkung.

Der Erfindung liegt die Aufgabe zugrunde, einen Formkörper für Splittergeschosse zu schaffen, der wirtschaftlich herstellbar ist und eine reproduzierbare Splitterwirkung besitzt. Die Lösung dieser Aufgabe ist in den Ansprüchen gekennzeichnet.

Durch die Erfindung wird vorteilhaft erreicht, daß durch die Verformung der Außenhülle in der Außenhülle Spanhungen auftreten, die zusammen mit der Druckspannung der Kugeln eine wesentliche Steigerung der Splitterenergie bei den Teilchen und den Außenhüllensplittern ergeben. Die Innenhülle kann dabei sehr dünn sein, so daß bei der Detonation des eingelagerten Sprengstoffes möglichst wenig Verformungsarbeit für die Innenhülle erforderlich ist und möglichst eine hohe Energie durch die fragmentierte Innenhülle an die Teilchen weitergegeben wird. Durch die von außen aufgebrachte Umformbarkeit wird über die Außenhülle und die in Form von Kugeln vorliegenden Teilchen eine Verformung der Innenhülle bewirkt. Diese bewirkt eine Kaltverfestigung im Bereich der durch die Kugeln verformten Kalotten. Die Teilchen werden dabei in radialer Richtung in den Grundkörper eingeformt und ergeben daher in deren Bereich Zonen höherer Härte und dadurch höhere Festigkeit, zwischen deren schmale Zonen niedriger Festigkeit liegen. Die Zonen niedriger Festigkeit bestimmen die Fragmentierung. Für die Fragmentierung ist daher weniger Energie erforderlich als bei einer Innenhülle gleichmäßig hoher Festigkeit.

Das Leervolumen zwischen dem Grundkörper und der Außenhülle und dem Teilchen ist minimiert und somit steht viel Masse, und zwar speziell Masse hoher Dichte als Energieträger zur Verfügung.

Durch die Verformung liegen Formkörper hoher Maßgenauigkeit und mit ausgezeichnetem Rundlauf vor, d. h., der Zerspannungsanteil ist sehr gering und die für eine hohe Treffwahrscheinlichkeit mit maßgebenden statischen und dynamischen Unwuchten sind vernachlässigbar klein.

Die diskreten Teilchen sind reproduzierbar aneinander gepreßt und verformen sich definierl im elastischen Bereich oder im elastischen Bereich und im plastischen Bereich. Damil übertragen die für die Fragmentierung dei Außenhülle wesentlichen Teilchen die Detona. tionsenergie voll im Bereich ihrer Einformung ir die Außenhülle, da in gleicher Weise eine zonale Festigkeitssteigerung wie in der Innenhülle vorliegt.

Das Material der Außen- und Innenhülle umschließt je nach Kaliber des Formkörpers die Teilchen bis zu 70% der Teilchenoberfläche unc dadurch werden bei der Detonation die Teilcher mit relativ geringem spezifischem Flächendruc4 beaufschlagt und nicht zerstört.

Nachdem sämtliche Teile des Formkörper: kalt verformbar sind, eignen sich zur Verarbeitung viele Werkstoffe. Die Außenhülle kann neben einer kaltschmiedbaren Stahllegierung auch aus einem schmiedbaren Nichteisenmetall, wie Messung bzw. Aluminium, bestehen.

Durch die Kaltverformung ist die Härte der diskreten Teilchen keinen Änderungen ausgesetzt, denn es liegt keine thermische Belastung vor.

Trotz der Kaltverformung ist nur für die diskreten Teilchen aus gehärtetem Stahl, Schwermetall oder abgereichertem Uran überraschenderweise ein Abstandsraster nicht unbedingt erforderlich, weil durch die bis zu 70%ige Einbettung der Kugeln durch das Material der Innen- und Außenhülle ein Zerbrechen der Teilchen bei plastischer Verformung nicht auftritt. Bei Teilchen aus Hartmetall ist dagegen ein Abstandsraster nötig, da es plastisch nicht verformbar ist.

Der Abstandsraster ist unbedingt für Kugeln aus Hartmetall nötig, da Hartmetall nicht verformbar ist. Hierbei garantiert der Abstandsraster die gewünschte Einbettung der Kugeln in den Werkstoff der sie umgebenden Teile, ohne daß die Hartmetallkugeln zerstört werden.

Für die in gewissen Grenzen verformbaren Kugeln aus Schwermetall, gehärtetem Stahl oder abgereicherten Uran ist mit dem Abstandsraster eine noch bessere Einbettung als ohne den Abstandsraster möglich. Die Kugeln werden erst nach einem gewissen Einbettungsgrad aneinandergepreßt. Dadurch ist es möglich, nach dem gegenseitigen Berühren der Kugeln den Formkörper zusätzlich noch zu verformen, um, einen noch höheren Einbettungsgrad zu erhalten.

Ausführungsbeispiele der Erfindung sind in der Zeichnung dargestellt. Es zeigt in vereinfachter Darstellung
Fig. 1 einen Formkörper im Ausgangszustand mit einem Grundkörper aus Vollmaterial,
Fig.2 2 einen Teil einer Vorrichtung zum Rundkneten mit einem Formkörper und einer Innenhülse als Grundkörper,
Fig. 3 einen Querschnitt III-III nach Fig. 2 in prinzipieller Darstellung,
Fig. 4 einen vergrößert herausgezeichneten Ausschnitt IV nach Fig. 2 ohne Schmiedebacken bzw. ohne Dorn,
Fig. 5 den Ausschnitt IV nach Fig. 3 im Fertigzustand.

In den Figuren sind bezeichnet mit 1 Vorrichtung zum Rundkneten, 2 Formkörper, 3 Grundkörper aus Vollmaterial, 4 rotierender Spannkopf, 5 Dornhalter, 6 Abstand, 7 Dorn, 8 Knetbacken, 10 Außenhülse aus Stahl C45, 11 Grundkörper als Innenhülse aus Stahl C45, 12 gehärtete Kugeln aus Kugellagerstahl 100 Cr6,13 und 14 Zonen unterschiedlichen Druckes, 15 Eindrehung, 18 Absätze, 19 Knetfläche, 20 Fertigungsdurchmesser, 21 Durchmesser, 22 Abstandsraster, 22' Stege, 23 Abstand, 24 Innenoberfläche, 25 Ausgangsteilkreis, 27 Fertigteilkreis.

In den Spannkopf 4 der nur angedeuteten Vorrichtung 1 zum Rundkneten ist die Innenhülse 11 eingespannt Diese besitzt für die Kugeln 12 eine durch Absätze 18 begrenzte Eindrehung 15. Die Kugeln 12, die Außenhülse 10 und die Innenhülse 11 sind durch den feststehenden oder mitlaufenden Dorn 7 radial abgestützt.

Die Knetbacken 8 weisen eine konkave Knetfläche 19 mit einem Radius auf, der in etwa dem Fertigungsdurchmesser 20 (Fig. 5) der Außenhülse 10 entspricht. Daneben sind trichterförmige Flächen 19' vorgesehen. In axialer Richtung des Formkörpers 2 sind die Knetbacken 8 wesentlich kürzer als die sich in Achsrichtung erstreckende Eindrehung 15.

Die Durchmesser 21 von Grundkörper 3 bzw. Innenhülse 11 entsprechen dem Fertigdurchmesser 20.21' ist der Rohr-Durchmesser.

Liegt anstelle der Innenhülse 11 nach Fig. 2 der Grundkörper 3 nach Fig. 1 vor, so ist dieser in dem Spannkopf 4 befestigt. Gegenüberliegend greifen an dem Grundkörper 3 ein vorrichtungsseitiger Dorn oder ein Stirnhaiter (nicht gezeichnet) an.

Nachdem die Außenhülse 10 über die in einem Abstandsraster 22 mit kompressiblen Stegen 22' mit dem Abstand 23 liegenden Kugel übergeschoben und in der Vorrichtung 1 montiert ist, erfolgt der bekannte Knetvorgang. Hierbei schlagen die Knetbacken 8 gleichzeitig auf den Rotierend angetriebenen Formkörper 2 nach den Fig. 1 oder 2. Zuerst wird der Abstand 6 zu Null, indem die Innenoberfläche 24 der Außenhülse 10 an die Kugeln 12 angepreßt wird. Dann formen sich die Kugeln in die genannten Hülsen 10, 11 bzw. Hülse 10 und Grundkörper 3 in zunehmendem Maße ein, bis nach Fig. 5 der Endzustand erreicht ist. Der Abstand 23 wird zu Null, da der Ausgangsteilkreis 25 beim Schmieden zum kleineren Fertigteilkreis 27 wird- Die Kugeln 12 werden aneinandergepreßt - es entsteht unter den Kugeln eine Druckspannung -, und das Material der Stege 22' wird seitlich abgedrängt.

Der Grundkörper 3 bzw. die durch den Dorn 7 abgestützte Innenhülse 11 besitzt entsprechend der Einformung der Kugeln 12 Zonen 13 höherer Festigkeit und Zonen 14 niedriger Festigkeit. Ebenso die Außenhülse 10. Zusätzlich enthält die Außenhülse 10 Zugspannungen, die hervorgerufen sind durch Verformung der Kugeln 12 im elastischen oder elastischen und plastischen Bereich. Die Kugeln 12 werden beim Kneten gedrückt und speichern einen Teil der Verformungsarbeit (Druckspannung). Nach dem Kneten geben die Kugeln 12 einen Teil der Verformbarkeit an die Außenhülse 10 und zum geringen Teil an ihre Unterlage (Innenhülse 11 bzw. Grundkörper 3) ab. Diese von den genannten Teilen aufgenommene Verformbarkeit erzeugt in diesen entsprechend große Zugspannungen. Die Zugspannungen sind in der Außenhülse 10 größer als in der Innenhülse 11.

Nach dem Kneten ist der Formkörper 2 gegebenenfails noch geringfügig zu überdrehen und der Grundkörper 3 noch zu bearbeiten, um eine der Innenhülse 11 entsprechende Hülse nach Fig. zu erhalten. Daran schließen sich Bearbeitungsvorgänge an, um den Formkörper 2 mit den dazu vorgesehenen Geschoßteilen versehen zu können.

## Patentansprüche

1. Verfahren zur Herstellung metallischer Formkörper mit in metailischer Bettungsmasse eingelagerten diskreten Teilchen (12), dadurch gekennzeichnet, daß die zwischen einem metaltischen Grundkörper (3) und einer metallischen Außenhülse (10) liegenden Teilchen (12) durch kaltes Rundkneten der Außenhülse sowohl in den Grundkörper als auch in die Außenhülse eingebettet werden, indem alle Knetbacken (8) gleichzeitig, jedoch nach und nach die gesamte Länge der Außenhülse - (10) im Bereich der Teilchenanordnung bei Rotation des Formkörpers (2) beaufschlagen.

2. Verfahren nach Anspruch 1, dadurch gekennzeichnet, daß der Grundkörper (3) aus Vollmaterial besteht.

3. Verfahren nach Anspruch 1, dadurch gekennzeichnet, daß der Grundkörper (3) als dünnwandige Innenhülse (11) ausgebildet ist und von innen durch einen entfernbaren Dorn (7) radial abgestützt wird.

4. Verfahren nach Anspruch 1, dadurch gekennzeichnet, daß die Teilchen als Kugeln (12) ausgebildet sind und aus Schwermetall, Hartmetall, gehärtetem Stahl oder abgereichertem Uran bestehen.

5. Verfahren nach Anspruch 1, dadurch gekennzeichnet, daß die Außenhülse (10) aus einer kaltschmiedbaren Stahllegierung, wie St37 oder C45 besteht.

6. Verfahren nach Anspruch 1, dadurch gekennzeichnet, daß die Außenhülse (10) aus einem schmiedbaren Nichteisenmetall, wie Messing bzw. Aluminium, besteht.

7. Verfahren nach Anspruch 1, dadurch gekennzeichnet, daß der Grundkörper (3) aus Stahl C45 besteht.

8. Verfahren nach den Ansprüchen 1 und 4, dadurch gekennzeichnet, daß die Kugeln (12) in einem Abstandsraster (22) mit kompressiblen Stegen (22') gehalten werden.

## Claims

1. A method of producing metallic formed bodies having discrete particles (12) which are encased in metallic bedding material, characterised in that the particles (12), lying between a metallic basal body (3) and a metallic outer case (10), are embedded by cold round-kneading of the outer case both into the basal body and into the outer case, in that all of the kneading jaws (8) act simultaneously, but gradually, on the entire length of the outer case (10) in the region of the particle arrangement upon rotation of the formed body (2).

2. A method as claimed in Claim 1, characterised in that the basal body (3) consists of solid material.

3. A method as claimed in Claim 1, characterised in that the basal body (3) is designed as a thinwalled inner case (11) and is supported radially from within by a removable mandrel (7).

4. A method as claimed in Claim 1, characterised in that the particles are designed as spheres (12) and consist of heavy metal, hard metal, hardened steel or depleted uranium.

5. A method as claimed in Claim 1, characterised in that the outer case (10) consists of a cold-forgeable steel alloy, such as St37 or C45.

6. A method as claimed in Claim 1, characterised in that the outer case (10) consists of a forgeable non-ferrous metal, such as brass or aluminium.

7. A method as claimed in Claim 1, characterised in that the basal body (3) consists of C45 steel.

8. A method as claimed in Claims 1 and 4, characterised in that the spheres (12) are held in a spacing raster (22) having compressible webs (22').

## Revendications

1. Procédé de fabrication de corps métalliques façonnés comprenant des particules (12) discrètes noyées dans la masse métallique, caractérisé en ce que les particules (12) disposées entre un élément métallique de base (3) et un manchon métallique externe (10) sont noyées par une action de pétrissage rotatif aussi bien dans l'élément de base que dans le manchon externe, des mâchoires de pétrissage (8) attaquant simultanément mais progressivement la totalité de la longueur du manchon externe (10) dans la zone où sont disposées les particules, par rotation du corps façonné (2).

2. Procédé selon la revendication 1, caractérisé en ce que l'élément de base (3) est constitué par un matériau massif.

3. Procédé selon la revendication 1, caractérisé en ce que l'élément de base (3) est constitué sous forme d'un manchon interne (11) à paroi mince et soutenu radialement à l'intérieur par ur mandrin (7) amovible.

4. Procédé selon la revendication 1, caractérisÉ en ce que les particules sont constituées sous forme de billes (12) qui sont réalisées en ur métal lourd, en un métal dur, en acier durci ou er uranium appauvri.

5. Procédé selon la revendication 1, caractérisi en ce que le manchon externe (10) est réalisé ei un alliage d'acier forgeable à froid tel que di St37 ou du C45.

6. Procédé selon la revendication 1, caractéris en ce que le manchon externe (10) est constitu en un métal non ferreux forgeable tel que d laiton ou de l'aluminium.

7. Procédé selon la revendication 1, caractéris en ce que l'élément de base (3) est constitué en acier C45.

8. Procédé selon les revendications 1 et 4, caractérisé en ce que les billes (12) sont maintenues dans un réseau d'écartement (22) à branches (22') compressibles.
